# FASCICULE DE BREVET EUROPEEN

(11) **EP 1 739 383 B1**
(45) Date de publication et mention de la délivrance du brevet: **10.09.2008**
(21) Numéro de dépôt: 06290970.0
(22) Date de dépôt: 14.06.2006
(51) Int. Cl.: F42B 8/28, F42B 12/76

(54) **Munition d'exercice**
Übungsmunition
Training ammunition

(30) Priorité: 28.06.2005 FR 0506617
(43) Date de publication de la demande: 03.01.2007
(73) Titulaire: NEXTER Munitions, 78000 Versailles (FR)
(72) Inventeur: Fouqueau, Philip, F-18000 Bourges (FR)
(74) Mandataire: Célanie, Christian

(56) Documents cités:
- EP-A- 0 301 735
- EP-A- 0 695 588
- FR-A- 2 371 665
- FR-A- 2 741 145
- US-A- 1 530 692
- US-A- 2 977 885
- US-A- 4 815 386

## Description

Le domaine technique de l'invention est celui des munitions d'exercice et notamment celui des mines d'exercice.

Les munitions d'exercice ont pour objet de permettre l'entraînement au tir dans des conditions, les plus proches possible des conditions réelles, sans pour autant créer de risques pour les utilisateurs.

On a déjà proposé des munitions d'exercice de moyen ou petit calibre réalisées en un matériau fragmentable lors du tir. Ces munitions comprennent une enveloppe en matière plastique remplie d'un lest lourd, par exemple de la poudre de tungstène. Ces munitions reproduisent bien les conditions de tir, mais la poudre de tungstène est polluante et la matière plastique de l'enveloppe ne se dégrade pas suffisamment rapidement dans le temps.

Par ailleurs cette technique, dans laquelle le projectile éclate dès sa sortie de l'arme, n'est pas transposable à la réalisation de mines d'exercice dispersables pour lesquelles le but recherché est de permettre la pose ou le tir de mines inertes par les systèmes disperseurs ou lanceurs tout en matérialisant le point de pose ou d'impact et en respectant la trajectoire de la mine active. Par ailleurs les mines d'exercice dispersées doivent pouvoir être laissées au sol sans occasionner de pollution et sans qu'il soit donc nécessaire de les récupérer. Une telle munition est connue du EP 0 301 735 A.

On a déjà proposé de réaliser des mines d'exercice sous la forme de blocs de tourbe compactés. Si cette dernière solution est satisfaisante du point de vue de l'environnement, la résistance mécanique de la tourbe ne présente pas de caractéristiques suffisamment reproductibles. La fiabilité des mines réalisées est donc insuffisante.

C'est le but de l'invention que de proposer une munition d'exercice (et notamment une mine d'exercice) ne présentant pas de tels inconvénients.

L'invention propose ainsi une munition d'exercice ayant une résistance mécanique suffisante tout en présentant un risque environnemental réduit.

Plus particulièrement la munition d'exercice selon l'invention peut être définie de façon à pouvoir résister au tir d'une façon satisfaisante et reproductible.

Ainsi l'invention a pour objet une munition d'exercice, constituée par un boîtier en matériau biodégradable, boîtier fermé par au moins un couvercle réalisé lui aussi en matériau biodégradable, le boîtier renfermant un moyen de renfor délimitant des cellules remplies par un matériau lest, munition caractérisée en ce que le moyen de renfort est constitué par une structure alvéolaire en nid d'abeille formée de cellules s'étendant longitudinalement d'un fond du boîtier jusqu'au couvercle, cellules séparées par des parois.

Le matériau lest sera avantageusement constitué par du sable.

Le boîtier et les couvercles pourront être réalisés en carton.

Le boîtier pourra être globalement cylindrique et constituer une mine d'exercice éjectable par un système lanceur.

L'invention sera mieux comprise à la lecture de la description qui va suivre de différents modes de réalisation, description faite en référence aux dessins annexés et dans lesquels :
- les figures 1a et 1b sont deux vues d'un mode de réalisation d'une munition qui ne fait pas partie de l'invention, la vue 1a étant une coupe longitudinale axiale et la vue 1b une coupe transversale,
- les figures 2a et 2b sont deux vues d'un mode de réalisation d'une munition selon l'invention, la vue 2a étant une coupe longitudinale axiale et la vue 2b une coupe transversale.

Les figures 1a et 1b montrent une munition 1 qui est une mine d'exercice. Cette mine comprend un boîtier 2 cylindrique qui est fermé par deux couvercles 3a, 3b dont la liaison avec le boîtier 2 peut être collée et/ou agrafée.

Le boîtier et les couvercles sont réalisés en un matériau biodégradable, par exemple en carton.

D'autres matériaux biodégradables seraient envisageables, notamment des polymères à base d'amidon végétal.

Des moyens de renforts sont prévus pour assurer la tenue mécanique de la munition, notamment la tenue au tir à partir d'un lanceur (système de tir non représenté).

Ces moyens de renfort comprennent ici deux cloisons radiales 4a et 4b qui ont une hauteur égale à la longueur du boîtier 2 et sur lesquelles viennent en appui les couvercles 3a et 3b. Les cloisons sont elles aussi réalisées en un matériau biodégradable, par exemple en carton.

Les couvercles 3a, 3b étant ici ajustés à la surface cylindrique interne du boîtier 2, les cloisons comporteront des décrochements (non représentés) pour laisser passer le rebord des couvercles en contact avec le boîtier.

Les cloisons 4a et 4b délimitent des cellules 5 (ici quatre cellules ou secteurs) dans lesquelles est mis en place un matériau lest 6.

Ce matériau devra être biodégradable ou sans impact sur l'environnement et il devra avoir des caractéristiques de masse invariables lors du stockage.

On pourra par exemple choisir comme matériau lest le sable.

Lors du tir de cette munition la tenue mécanique des couvercles est assurée grâce aux cloisons de renfort. Le sable par ailleurs évite le flambage des cloisons et ajoute à la résistance mécanique de l'ensemble.

La mine ne comporte aucun matériau nuisible à l'environnement. Le carton se dégrade rapidement au sol par l'effet de l'humidité et des micro organismes. Le sable se répand au sol après destruction du boîtier et il n'a aucun impact nuisible sur l'environnement.

A titre de variante, le boîtier pourrait avoir une autre forme que la forme cylindrique. Les couvercles pourraient être de forme différente. Par exemple ils pourraient coiffer le boîtier au lieu de s'ajuster sur la surface interne de celui ci.

Un des couvercles pourrait également être formé d'une seule pièce avec le boîtier 2 et constituer un fond de celui ci.

Les figures 2a et 2b montrent un mode (plus robuste) de réalisation de l'invention.

Ce mode ne diffère du précédent que par la nature du moyen de renfort qui est ici est constitué par une structure alvéolaire formée d'un bloc 7 de carton formé en "nid d'abeilles".

Ce bloc comprend des cellules 8 à section hexagonale formées de parois 9, toutes perpendiculaires aux couvercles, et qui s'étendent longitudinalement d'un couvercle 3a du boîtier à l'autre couvercle 3b. Le bloc comportera un décrochement cylindrique au niveau de chaque extrémité pour laisser la place aux rebords des couvercles.

Le sable 6 est mis en place dans les cellules 8 et assure le lestage.

Ce mode de réalisation permet d'assurer une meilleure tenue mécanique à la munition. Les couvercles sont fermement soutenus par le bloc 7 en nid d'abeilles et le taux de remplissage par le sable est proche de celui obtenu avec le mode de réalisation précédent.

Diverses variantes sont possibles sans sortir du cadre de l'invention.

Il est ainsi possible de réaliser un bloc 7 de structure alvéolaire avec une section différente pour les cellules 8 : triangulaire, rectangulaire, carrée...

Un des couvercles peut également être formé d'une seule pièce avec le boîtier 2.

Dans le mode de réalisation des figures 1a et 1b, il est possible de prévoir un nombre de cloisons supérieur et de faire varier l'angle entre les différentes cloisons.

L'invention peut aussi être mise en oeuvre pour d'autres types de munition d'exercice, posables ou tirables, par exemple pour réaliser des grenades à main, à fusil ou tirables par un lanceur individuel de fantassin (grenades de 40mm par exemple).

## Revendications

1. Munition d'exercice (1), constituée par un boîtier (2) en matériau biodégradable, boîtier fermé par au moins un couvercle (3a,3b) réalisé lui aussi en matériau biodégradable, le boîtier renfermant un moyen de renfort (7) délimitant des cellules (5,8) remplies par un matériau lest (6), munition **caractérisée en ce que** le moyen de renfort est constitué par une structure alvéolaire (7) en nid d'abeille formée de cellules (8) s'étendant longitudinalement d'un fond (3a) du boîtier jusqu'au couvercle (3b), cellules séparées par des parois (9).

2. Munition d'exercice selon la revendications 1, **caractérisée en ce que** le matériau lest (6) est constitué par du sable.

3. Munition d'exercice selon une des revendications 1 ou 2, **caractérisée en ce que** le boîtier (2) et le ou les couvercles (3a,3b) sont réalisés en carton.

4. Munition d'exercice selon une des revendications 1 à 3, **caractérisée en ce que** le boîtier (2) est globalement cylindrique et constitue une mine d'exercice éjectable par un système lanceur.

## Claims

1. A practice munition (1), constituted by a casing (2) made of biodegradable material, such casing closed by at least one cover (3a, 3b) also made of a biodegradable material, the casing enclosing reinforcement means (7) delimiting cells (5, 8) filled of a ballast material (6), such munition **characterised by** the fact that the reinforcement means are constituted by a honeycomb structure (7) formed of cells (8) extending longitudinally from a bottom (3a) of the casing to the top (3b), such cells being separated by walls (9).

2. A practice munition according to Claim 1, **characterised by** the fact that the ballast material (6) is constituted by sand.

3. A practice munition according to one of Claims 1 or 2, **characterised by** the fact that the casing (2) and the cover or covers (3a, 3b) are made of cardboard.

4. A practice munition according to one of Claims 1 to 3, **characterised by** the fact that the casing (2) is globally cylindrical and constitutes a practice mine able to be ejected by a launcher system.

## Patentansprüche

1. Übungsmunition (1), die aus einem Gehäuse (2) aus biologisch abbaubarem Material besteht, wobei das Gehäuse von wenigstens einem Deckel (3a, 3b) verschlossen ist, der auch aus einem biologisch abbaubarem Material hergestellt ist, wobei das Gehäuse ein Verstärkungsmittel (7) einschließt, welches Zellen (5, 8) abgrenzt, die von einem Ballastmaterial (6) gefüllt sind, wobei die Munition **dadurch gekennzeichnet ist, dass** das Verstärkungsmittel von einer wabenförmigen Struktur (7) aus Bienenwaben gebildet wird, die von Zellen (8) gebildet ist, die sich longitudinal von einem Boden (3a) des Gehäuses bis zum Deckel (3b) erstrecken, wobei die Zellen durch Wände (9) getrennt sind.

2. Übungsmunition nach Anspruch 1, **dadurch gekennzeichnet, dass** das Ballastmaterial (6) von Sand gebildet wird.

3. Übungsmunition nach einem der Ansprüche 1 oder 2, **dadurch gekennzeichnet, dass** das Gehäuse (2) und der oder die Deckel (3a, 3b) aus Karton hergestellt sind.

4. Übungsmunition nach einem der Ansprüche 1 bis 3, **dadurch gekennzeichnet, dass** das Gehäuse (2) im Großen und Ganzen zylindrisch ist und eine von einem Abschusssystem auswerfbare Übungsmine darstellt.
